# FASCICULE DE BREVET EUROPEEN

(11) **EP 1 145 379 B1**
(45) Date de publication et mention de la délivrance du brevet: **29.08.2007**
(21) Numéro de dépôt: 00981432.8
(22) Date de dépôt: 17.11.2000
(51) Int. Cl.: H01Q 15/00, H01Q 1/40, H01Q 19/06, H01Q 19/00, H01Q 19/10

(54) **ANTENNE POURVUE D'UN ASSEMBLAGE DE MATERIAUX FILTRANT**
ANTENNE MIT EINER FILTERMATERIALANORDNUNG
ANTENNA PROVIDED WITH AN ASSEMBLY OF FILTERING MATERIALS

(30) Priorité: 18.11.1999 FR 9914521
(43) Date de publication de la demande: 17.10.2001
(62) Demande divisionnaire de: 03027264.5
(73) Titulaire: CENTRE NATIONAL DE LA RECHERCHE SCIENTIFIQUE (CNRS), 75016 Paris (FR)
(72) Inventeur: THEVENOT, Marc, F-87510 Peyrilhac (FR); JECKO, Bernard, Jean-Yves, F-87570 Rilhac Rançon (FR); REINEIX, Alain, Jean-Louis, F-87570 Rilhac Ranson (FR)
(74) Mandataire: Habasque, Etienne J. Jean-François
(86) Numéro de dépôt international: PCT/FR2000/003205
(87) Numéro de publication internationale: WO 2001/037373

(56) Documents cités:
- WO-A-95/33287
- WO-A-96/29621
- GB-A- 1 555 756
- US-A- 5 471 180
- US-A- 5 541 613
- US-A- 5 679 604
- US-A- 5 739 796
- YANG H -Y D ET AL: "PHOTONIC BAND-GAP MATERIALS FOR HIGH-GAIN PRINTED CIRCUIT ANTENNAS" IEEE TRANSACTIONS ON ANTENNAS AND PROPAGATION,US,IEEE INC. NEW YORK, vol. 45, no. 1, 1997, pages 185-187, XP000640948 ISSN: 0018-926X

## Description

La présente invention concerne une antenne émettrice ou réceptrice atteignant des niveaux de directivité importants à des fréquences de l'ordre des micro-ondes.

On connaît des antennes comprenant au moins une sonde capable de transformer de l'énergie électrique en énergie électromagnétique et réciproquement.

Aujourd'hui, les antennes classiquement utilisées sont notamment des antennes à réflecteur parabolique, des antennes lentilles et des antennes de type cornet.

Les antennes à réflecteur parabolique comportent un plan réflecteur de forme parabolique au foyer duquel se trouve une sonde. Il en résulte un encombrement lié à la distance focale du réflecteur parabolique.

Les antennes lentilles comportent une lentille au foyer de laquelle se trouve une sonde. Outre l'encombrement lié à la distance focale, une telle antenne présente également un poids élevé, dû au poids de la lentille, lequel poids pouvant être pénalisant pour certaines applications.

Les antennes de type cornet sont encombrantes et lourdes pour atteindre des niveaux de directivité élevés.

Des antennes utilisant une couche en matériau BIP (Bande Photonique Interdite), en tant que réflecteur sont connues de :
- YANG H-Y D et al: « Photonic Band-Gap Materials for High-Gain Printed Circuit Antennas", IEEE TRANSACTIONS ON ANTENNAS AND PROPAGATION, US, IEEE INC., NEW YORK, vol. 45, no. 1, 1997, pages 185-187, XP000640948 ISSN: 0018-926X, et
- US-A-5 386 215.

Un dispositif résonnant avec un matériau BIP à défaut est décrit dans US-A-5 471 180.

L'invention vise à remédier aux inconvénients des antennes classiques en créant une antenne moins encombrante et moins lourde, capable d'émettre ou recevoir une onde électromagnétique avec des niveaux de directivité importants.

L'invention a donc pour objet une antenne conforme à la revendication 1.

Ladite antenne permet de la sorte d'obtenir un encombrement et un poids réduits par l'utilisation d'un système d'alimentation simplifié et d'un assemblage, de faible épaisseur, d'éléments en matériaux se différenciant par leur permittivité et/ou leur perméabilité et/ou leur conductivité.

L'antenne selon invention peut en outre comporter une ou plusieurs des caractéristiques qui apparaissent dans les revendications dépendantes.

L'invention sera mieux comprise à l'aide de la description qui va suivre, donnée uniquement à titre d'exemple et faite en se référant aux dessins annexés, sur lesquels :
- la figure 1 représente une antenne dans le cas général ;
- la figure 2 représente une antenne comprenant un plan réflecteur d'ondes électromagnétiques ;
- la figure 3 représente schématiquement en perspective un exemple de structure de couches planes de matériaux se différenciant par leur permittivité et/ou par leur perméabilité et/ou leur conductivité agencées selon un motif périodique à une dimension ;
- la figure 4 représente schématiquement en perspective un exemple de structure présentant une double périodicité selon deux directions spatiales distinctes des matériaux la constituant ;
- la figure 5 représente schématiquement en perspective un exemple de structure présentant une triple périodicité selon trois directions spatiales distinctes des matériaux la constituant ;
- la figure 6 représente schématiquement en perspective une antenne selon un mode de réalisation de l'invention;
- la figure 7 représente une courbe donnant le coefficient de transmission en fonction de la fréquence de l'onde électromagnétique émise ou reçue par une antenne selon l'invention ;
- la figure 8 représente un diagramme de directivité de l'antenne selon le mode de réalisation présenté dans la figure 6 ; et
- la figure 9 représente schématiquement en perspective une antenne selon un autre mode de réalisation.

Une antenne représentée à la figure 1 comporte :
- une sonde 10 capable de transformer une onde électrique en onde électromagnétique et réciproquement. Des antennes, telles que des antennes plaque, les dipôles, les antennes à polarisation circulaire, les fentes, les antennes fil-plaque coplanaires peuvent par exemple convenir comme sonde 10 dans une antenne selon la présente invention.

Un assemblage 20 d'éléments en au moins deux matériaux se différenciant par leur permittivité et/ou par leur perméabilité et/ou par leur conductivité au sein duquel la sonde 10 est disposée. On choisira de préférence des matériaux à faibles pertes, tels que par exemple le plastique, la céramique, la ferrite, le métal, etc.

Un avantage est que la sonde 10 peut être très simple à concevoir à partir du moment où elle remplit le type de polarisation (linaire ou circulaire), le taux d'ellipticité et les caractéristiques électriques désirés par le constructeur, cette sonde 10 devant être néanmoins petite devant les dimensions globales de l'antenne.

Un intérêt de l'assemblage 20 est de permettre de concevoir une antenne autorisant un ou plusieurs modes fréquentiels de propagation à l'intérieur d'une bande non passante, selon une ou plusieurs directions spatiales autorisées d, le filtrage spatial étant lui-même dépendant de la fréquence et de la nature des matériaux que comporte l'assemblage 20.

Un autre intérêt de cet assemblage 20, comportant une structure 22 conçue sur le principe des matériaux à bande interdite photonique au sein de laquelle se trouve une ou plusieurs cavité(s) 21 est d'avoir un ou plusieurs mode(s) fréquentiel(s)de propagation très isolé(s) de ses (leurs) plus proches voisins.

Une structure conçue sur le principe des matériaux à bande interdite photonique est une structure d'éléments se différenciant par leur permittivité et/ou par leur perméabilité et/ou par leur conductivité, laquelle structure présente une périodicité à au moins une dimension.

Une cavité 21 placée au sein de l'assemblage 20 lui confère, par l'association avec le matériau à bande interdite photonique 22, le comportement d'un matériau appelé par l'homme de l'art matériau à bande interdite photonique à défaut.

Elle peut être :
- une modification locale des caractéristiques diélectriques et/ou magnétiques et/ou de conductivité des matériaux utilisés,
- une modification locale des dimensions d'un ou plusieurs matériaux.

Une antenne représentée à la figure 2 peut en outre comporter un plan réflecteur électromagnétique 30 placé au milieu de l'assemblage 20 et contenant la sonde 10, permettant de réduire de moitié les dimensions de l'antenne, particulièrement lorsque le rayonnement n'est utile que dans un demi- espace.

Un intérêt d'une antenne comportant un plan réflecteur électromagnétique 30 est d'augmenter le gain du lobe principal du diagramme de directivité de ladite antenne.

Une antenne représentée à la figure 3 comporte une stucture 22 conçue sur le principe des matériaux à bande interdite photonique présentant une périodicité à une dimension, c'est-à-dire que ladite structure 22 comporte une alternance de couches planes de deux matériaux 23 et 24, par exemple respectivement de l'alumine et de l'air, se distinguant par leur permittivité et/ou par leur perméabilité et/ou par leur conductivité.

Une antenne représentée à la figure 4 comporte une structure 22 conçue sur le principe des matériaux à bande interdite photonique présentant une périodicité à deux dimensions, c'est-à-dire que ladite structure 22 comporte des barreaux, de forme cylindrique disposés de façon régulière, d'un premier matériau 25, par exemple de l'alumine, séparés entre eux par un deuxième matériau 26, par exemple de l'air, le deuxième matériau se distinguant du premier par sa permittivité et/ou sa perméabilité et/ou sa conductivité.

Par exemple, la structure est composée de barreaux de forme cylindrique disposés en une succession de couches superposées.

Dans chaque couche, les barreaux s'étendent parallèlement les uns aux autres et sont placés avec un pas régulier.

De plus, les barreaux de couches successives sont alignés avec un pas régulier. De préférence, les barreaux sont métalliques.

Une antenne représentée à la figure 5 comporte une structure 22 conçue sur le principe de matériaux à bande interdite photonique, présentant une périodicité à trois dimensions, telle que ladite structure 22 comporte une alternance de barreaux, par exemple de forme paralléllépipédique disposés de façon régulière, d'un premier matériau 27, par exemple de l'alumine ou du métal, séparés entre eux par un deuxième matériau 28, par exemple de l'air, ledit deuxième matériau se distinguant du premier matériau par sa permittivité et/ou sa perméabilité et/ou sa conductivité.

Par exemple, la structure 22 est composée de barreaux de forme sensiblement parallélépipédique disposés en un empilage de couches superposées. Dans chaque couche, les barreaux s'étendent parallèlement les uns aux autres et sont placés selon un pas régulier et, les barreaux de deux couches voisines forment un angle constant, par exemple un angle de 90°.

De plus, les barreaux de couches séparées par une couche intermédiaire sont parallèles entre eux et alignés avec un pas régulier.

En référence à la figure 6, un mode préféré de réalisation d'une antenne selon la présente invention comporte :
- Une sonde plaque 10a utilisant un seul fil d'alimentation 11 ;
   Un intérêt de cette sonde est d'être très simple de conception et de limiter les pertes métalliques et diélectriques de l'antenne.
- Une plaque métallique formant un réflecteur plan électromagnétique 30a ;
- Une couche plane formant une cavité 21 a en contact avec le réflecteur plan 30a, ladite cavité 21a étant constituée d'un matériau, de préférence à faible permittivité ou perméabilité afin de limiter le guidage des ondes de surface, lequel matériau peut être de l'air comme représenté à la figure 6 à titre d'exemple ;
- Une structure 22 dont les matériaux 23a, 24a, 23b se différenciant par leur permittivité et/ou leur perméabilité et/ou leur conductivité sont agencés en couches planes successives, selon un motif périodique à une dimension.

Le nombre de périodes utiles dans la direction orthogonale au plan de l'antenne dépend des contrastes de permittivité et/ou perméabilité et/ou conductivité des matériaux utilisés. Pour réduire le nombre de périodes, il faut augmenter les contrastes d'indice entre les différents matériaux.

A titre d'exemple, dans le mode de réalisation représenté figure 6, les matériaux utilisés sont l'alumine de fort indice de permittivité et l'air de faible indice de permittivité ce qui permet à la structure 22 de ne comporter que trois couches de matériaux.

La structure 22 est donc constituée d'une première couche plane 23a d'alumine en contact avec une deuxième couche plane 24a d'air elle-même en contact avec une troisème couche plane 23b d'alumine.

Dans le mode de réalisation tel que représenté figure 6, où l'assemblage 20 de couches planes successives de matériaux diélectriques ou magnétiques où la première couche 21 a constitue la cavité et où les suivantes 23a, 24a et 23b constituent la structure 22 :
a) L'épaisseur e₂₁ₐ de la couche plane 21a constituée d'un matériau de permittivité relative εᵣ et de perméabilité relative µᵣ est donnée par la formule ${e}_{21 ⁢ a} ∼ 0.5 ⁢ \frac{λ}{\sqrt{ε ⁢ r ⁢ μ ⁢ r}}$ où λ, est la longueur d'onde correspondant à la fréquence de fonctionnement de l'antenne, et où le symbole "~" signifie " égal ou à peu près égal"
   A titre d'exemple, l'épaisseur de la couche plane d'air 21a représentée figure 6 vaut e₂₁ₐ = 0.5 λ.
b) L'épaisseur e d'une couche plane d'un matériau diélectrique ou magnétique de permittivité relative εᵣ et de perméabilité relative µᵣ à l'intérieur de la structure 22 est donnée par la formule $e ∼ 0.25 ⁢ \frac{λ}{\sqrt{ϵ ⁢ r ⁢ μ ⁢ r}} .$
   A titre d'exemple, l'épaisseur de la couche plane d'alumine 23a représentée figure 6 vaut environ e₂₃ₐ = 0,08 λ ; l'épaisseur de la couche plane d'air 24a représentée figure 6 vaut e₂₄ₐ = 0,25 λ ; l'épaisseur de la couche plane d'alumine 23b représentée figure 6 vaut environ e_{23b} = 0,08λ.
c) Les dimensions latérales de la structure 22, de la plaque 30a et de la cavité 21 a sont choisies en fonction du gain désiré de l'antenne. La forme utile pour l'antenne s'inscrit dans un cercle dont le diamètre φ est relié au gain recherché, selon la formule empirique connue suivante : ${G}_{dB} \geq 20 ⁢ log ⁢ \frac{π ⁢ Φ}{λ} - 2 , 5.$
   A titre d'exemple, pour obtenir un gain de 20 dB tel que représenté figure 8, un système d'antenne selon l'invention peut avoir des dimensions latérales de 4,3 λ. La forme latérale de l'antenne est ensuite choisie pour obtenir une certaine forme du rayonnement de l'antenne, selon un procédé connu.
d) Compte tenu des dimensions latérales et des épaisseurs des différentes couches de matériaux entrant dans la composition de l'antenne telle que décrite dans la figure 6, lesdites épaisseurs et dimensions latérales étant mentionnées ci-dessus, les dimensions générales de l'antenne sont donc : une épaisseur H d'environ λ et une dimension latérale L de 4,3 λ. Ainsi, pour une fréquence de fonctionnement de 10 Ghz correspondant à une longueur d'onde de 3 cm, un exemple particulier d'antenne selon la présente invention tel que représenté figure 6 aura un volume de l'ordre de 3 x 13 x 13 cm³, alors qu'un système d'antenne parabolique classique, fonctionnant à la même fréquence de 10 Ghz, qui a une distance focale d'environ 70 cm, occupe un volume nettement supérieur.

Il apparaît donc clairement que la présente invention améliore très nettement le problème d'encombrement lié aux antennes grâce notamment à la faible épaissseur d'une antenne selon l'invention.

De plus, étant donné que l'épaisseur des couches planes successives d'une antenne selon l'invention, telle que décrite à la figure 6, est proportionnelle à X et donc inversement proportionnelle à la fréquence de fonctionnement de l'antenne, une telle réalisation permet de concevoir une antenne fonctionnant à très haute fréquence grâce aux technologies multicouches.

Une antenne selon l'invention telle que représentée à la figure 6 assure le rayonnement et un filtrage spatial et fréquentiel des ondes électromagnétiques produites ou reçues par ladite antenne, comme représenté à la figure 7. Ledit filtrage autorise notamment une ou plusieurs fréquence(s) de fonctionnement f de ladite antenne à l'intérieur d'une bande de fréquences non passante B.

Une antenne selon l'invention telle que représentée à la figure 6 est conçue pour atteindre un gain de 20db et présente un diagramme de rayonnement représenté à la figure 8.

Il apparaît que l'antenne selon l'invention permet d'atteindre des gains importants dans une direction donnée comme les antennes à ouverture classiques.

Il est également visible que ce diagramme de rayonnement présente de faibles niveaux de lobes secondaires.

Le fonctionnement de l'antenne décrite en référence à la figure 6, va maintenant être examiné. L'antenne possède deux modes de fonctionnement : un mode émetteur et un mode récepteur.

En mode de fonctionnement émetteur, un courant électrique conduit par le fil d'alimentation 11 parvient au niveau de la sonde 10a qui le transforme en onde électromagnétique. Cette onde électromagnétique traverse ensuite l'assemblage 20 d'éléments en matériaux se différenciant par leur permittivité et/ou par leur perméabilité et/ou leur conductivité, dont l'agencement permet d'opérer par construction un filtrage spatial et fréquentiel sur l'onde électromagnétique et de conformer ainsi le diagramme de rayonnement du système d'antenne selon des propriétés voulues par l'utilisateur.

En mode de fonctionnement récepteur, une onde électromagnétique parvenant au niveau de l'antenne est filtrée spatialement et fréquentiellement lors de sa traversée de l'assemblage 20 d'éléments en matériaux se différenciant par leur permittivité et/ou par leur perméabilité et/ou par leur conductivité, avant de pouvoir atteindre la sonde 10a. Puis, l'onde électromagnétique filtrée selon des propriétés voulues par construction de l'antenne, est transformée en courant électrique pa la sonde 10a et transmise au fil d'alimentation 11.

Selon un mode de réalisation particulier, la sonde de l'antenne est de nature capable de générer une polarisation linéaire ou circulaire dans l'antenne, entraînant un fonctionnement de celle-ci, soit en polarisation linéaire, soit en polarisation circulaire.

Selon un autre mode de réalisation particulier, la forme des couches planes est agencée de façon à obtenir un diagramme de rayonnement et de gain voulu conformément à la théorie des ouvertures rayonnantes.

Selon encore un autre mode de réalisation, les éléments constitutifs de la structure sont des cylindres coaxiaux entourant la sonde, l'agencement présentant ainsi une périodicité radiale, et l'élément cylindrique intérieur forme une cavité recevant ladite sonde.

Selon encore un autre mode de réalisation, les éléments constitutifs de la structure 22 sont des cylindres coaxiaux constitués de matériaux à bande interdite photonique présentant une périodicité dans deux ou trois dimensions.

Selon encore un autre mode de réalisation de l'invention, l'un des matériaux au moins a des caractéristiques diélectriques et/ou magnétiques variables en fonction d'une source extérieure telle qu'un champ électrique ou magnétique, de manière à permettre de réaliser des antennes accordables.

Selon une autre caractéristique de l'invention, l'assemblage présente des défauts de périodicité multiples générés par une cavité ou la juxtaposition de plusieurs cavités et permettant d'élargir la bande passante de l'antenne et/ou de créer des antennes multibandes.

Enfin, selon un autre mode de réalisation de l'invention, l'assemblage d'éléments 20 présente une périodicité à au moins une dimension et au moins un défaut dans l'une des dimensions de cette périodicité qui génère au moins une cavité en son sein, les éléments restant disposés en un pas régulier dans les autres dimensions.

Ainsi, l'antenne représentée à la figure 9 comporte :
- une sonde plaque 10a utilisant un seul fil d'alimentation 11;
- une plaque métallique formant un réflecteur plan électromagnétique 30a ;
- une couche plane formant une cavité 21 a en contact avec le réflecteur plan 30a, identique à celle représentée à la figure 6 ; et
- une structure 22 en contact avec la couche plane formant cavité 21 a.

Cette structure présente une périodicité à deux dimensions : elle comporte des barreaux 25, de forme cylindrique disposés en deux couches 32 et 34 identiques et superposées. Dans chaque couche 32 et 34, les barreaux 25 s'étendent parallélement les uns aux autres et sont placés avec un pas régulier.

Ainsi, l'assemblage 20 constitué de la cavité 21 a et de la structure 22 présente un défaut dans sa périodicité, dans la dimension correspondant à la direction orthogonale au réflecteur plan 30a et aux couches 32 et 34. Par contre, la disposition périodique des barreaux 25 dans chaque couche 32 et 34 n'est pas affectée par la présence de la cavité 21 a.

Les dimensions de cette antenne sont par ailleurs dépendantes de la fréquence de fonctionnement pour laquelle elle a été conçue. Par exemple, pour fonctionner à une fréquence de 4,75 GHz, les dimensions latérales de l'antenne sont de 258 mm, l'épaisseur de la cavité 21 a est de 33,54 mm, les deux couches 32 et 34 sont distantes de 22,36 mm et dans chaque couche, les barreaux 25 ont un diamètre de 10,6 mm et leurs axes respectifs sont espacés de 22,36 mm.

Les barreaux peuvent être constitués de matériaux diélectriques, magnétiques ou métalliques.

Dans ces conditions, l'antenne représentée à la figure 9 présente comme celle représentée à la figure 6, un diagramme de rayonnement tel que celui représenté à la figure 8.

En variante, l'antenne comporte une multiplicité de sondes de natures différentes.

Une antenne selon l'invention peut être utilisée en tant que :
- antenne haute fréquence à haut débit d'informations, en raison de sa capacité à fonctionner à des fréquences élevées grâce aux techniques de dépôts multicouches ;
- antenne pour des applications embarquées de type aérospatial ou militaire, par exemple, en raison de son faible encombrement et en raison de ces caractéristiques de furtivité dues à l'étroitesse de sa bande passante ;
- antenne à ouverture classique en remplacement des antennes à ouverture connues du type antenne parabolique ou antenne à lentille.

## Revendications

1. Antenne comprenant au moins une sonde (10) capable de transformer de l'énergie électrique en énergie électromagnétique et réciproquement, l'antenne comprenant en outre :
- un assemblage (20) d'éléments en au moins deux matériaux se différenciant par leur permittivité et/ou leur perméabilité et/ou leur conductivité, l'assemblage comportant :
• une structure (22) conçue sur le principe des matériaux Bande Interdite Photonique, BIP, et
• au moins une cavité (21 ; 21a) en contact avec un réflecteur plan et ladite structure,
l'antenne comportant le réflecteur plan d'ondes électromagnétiques (30 ; 30a) supportant ladite sonde et placé en contact avec ledit assemblage d'éléments, où la sonde (10) est contenue dans le plan du réflecteur (30 ; 30a) en contact avec la cavité ou dans la cavité en contact avec le réflecteur plan, **caracterisé en ce que** :
- la structure conçue sur le principe des matériaux BIP présente une périodicité dans la direction orthogonale au réflecteur plan,
- cette ou ces cavités (21 ; 21a) constitue un défaut dans cette périodicité conférant à l'assemblage le comportement d'un matériau BIP à défaut dans lequel la disposition des éléments dans ledit assemblage assure le rayonnement et un filtrage spatial et fréquentiel des ondes électromagnétiques produites ou reçues par ladite sonde, lequel filtrage autorise notamment une ou plusieurs fréquences de fonctionnement (f) de l'antenne à l'intérieur d'une bande de fréquences non passante.

2. Antenne selon la revendication 1, **caractérisée en ce que** ledit assemblage d'éléments (20) présente une périodicité à au moins une dimension et au moins un défaut (21) dans l'une de ces dimensions, les éléments restant disposés avec un pas régulier dans les autres dimension

3. Antenne selon la revendication 1 ou 2, **caractérisée en ce que** ledit assemblage d'éléments (20) comprend un premier matériau de permittivité, perméabilité et conductivité données formant au moins une cavité (21 ;21a) et une structure (22) composée de deux autres matériaux (23, 24 ; 25, 26 ; 27, 28 ;23a, 23b, 24a) se différenciant par leur permittivité et/ou leur perméabilité et/ou leur conductivité, ladite structure présentant une triple périodicité selon trois directions spatiales distinctes

4. Antenne selon la revendication 1 ou 2, **caractérisée en ce que** ledit assemblage d'éléments (20) comprend un matériau de permittivité, perméabilité et conductivité données formant au moins une cavité (21 ;21a) et une structure (22) composée de deux matériaux (23,24 ; 25,26 ; 27,28; 23a,23b,24a) se différenciant par leur permittivité et/ou leur perméabilité et/ou leur conductivité, ladite structure présentant une double périodicité selon deux directions spatiales distinctes.

5. Antenne selon la revendication 3 ou 4, **caractérisée en ce que** la structure (22) comporte des barreaux métalliques agencés avec une périodicité à deux ou trois dimensions.

6. Antenne selon la revendication 1 ou 2, **caractérisée en ce que** ledit assemblage d'éléments (20) comprend un matériau de permittivité, perméabilité et conductivité données formant au moins une cavité (21 ; 21a) et une structure (22) composée de deux matériaux (23, 24 ; 25, 26 ; 27, 28 ;23a, 23b, 24a) se différenciant par leur permittivité et/ou leur perméabilité et/ou leur conductivité, ladite structure présentant une simple périodicité selon une direction spatiale

7. Antenne selon la revendication 6, **caractérisée en ce que** ledit assemblage d'éléments comprend une première couche plane de matériau (21a) de permittivité, perméabilité et conductivité données, au sein duquel est disposée la sonde, ladite première couche étant en contact avec au moins une succession de couches planes (23a, 23b, 24a) de matériaux se différenciant par leur permittivité et/ou leur perméabilité et/ou leur conductivité, agencée (s) selon un motif périodique à une dimension.

8. Antenne selon l'une quelconque des revendications 1 à 7, **caractérisée en ce qu'**elle comporte une plaque métallique formant réflecteur plan (30a) sur laquelle est disposée la sonde (10 ; 10a), ladite plaque métallique étant en contact avec une première couche plane de matériau (21a) de permittivité, perméabilité et conductivité données, l'épaisseur e₁ de ladite première couche plane étant donnée par la relation ${e}_{2} ∼ 0 , 5 ⁢ \frac{λ}{\sqrt{ϵ ⁢ r ⁢ μ ⁢ r}} ,$ ladite première couche étant elle-même en contact avec une succession de couches planes de matériaux (23a, 23b, 24a) se différenciant par leur permittivité et/ou leur perméabilité et/ou leur conductivité, l'épaisseur e de chacune desdites couches planes étant donnée par la relation $e ∼ 0.25 ⁢ \frac{λ}{\sqrt{ϵ ⁢ r ⁢ μ ⁢ r}} ,$ où λ est la longueur d'onde correspondant à la fréquence de fonctionnement (f) de l'antenne souhaitée par l'utilisateur, εᵣ et µᵣ étant respectivement la permittivité relative et la perméabilité relative du matériau de la couche plane considérée:

9. Antenne selon l'une quelconque des revendications 1 à 8, **caractérisée en ce que** la sonde de l'antenne est de nature capable de générer une polarisation linéaire ou circulaire dans l'antenne, entraînant un fonctionnement de celle-ci, soit en polarisation linéaire, soit en polarisation circulaire.

10. Antenne selon l'une quelconque des revendications 1 à 9, **caractérisée en ce que** la sonde se trouve au sein de la cavité (21).

11. Antenne selon l'une quelconque des revendications 1, 2, 6, 9 et 10, **caractérisée en ce que** les éléments constitutifs de la structure (22) sont des cylindres homogènes coaxiaux entourant la sonde, l'agencement présentant ainsi une périodicité radiale, et **en ce que** l'élément cylindrique intérieur formant une cavité recevant ladite sonde.

12. Antenne selon l'une quelconque des revendications 1, 2, 3, 4, 9 et 10, **caractérisée en ce que** les éléments constitutifs de la structure (22) sont des cylindres coaxiaux constitués de matériaux à bande interdite photonique présentant une périodicité dans deux ou trois dimensions.

13. Antenne selon l'une quelconque des revendications 1 à 12, **caractérisée en ce que** l'un des matériaux au moins a des caractéristiques diélectriques et/ou magnétiques variables en fonction d'une source extérieure telle qu'un champ électrique ou magnétique, de manière à permettre de réaliser des antennes accordables.

14. Antenne selon l'une quelconque des revendications 1 à 7 et 9 à 13, **caractérisée en ce que** l'assemblage présente une cavité ou une juxtaposition de plusieurs cavités formant des défauts multiples de périodicité permettant d'élargir la bande passante de l'antenne et/ou de créer des antennes multibandes.

## Claims

1. Antenna, comprising at least one probe (10) capable of transforming electrical energy into electromagnetic energy and *vice versa,* the antenna further comprising:
an assembly (20) of elements made of at least two materials that differ in their permittivity and/or their permeability and/or their conductivity, the assembly comprising:
- a structure (22) designed on the principle of Forbidden Photon Band, FPB, materials and
- at least one cavity (21; 21a) in contact with a planar reflector and said structure,
the antenna comprising the planar reflector of electromagnetic waves (30; 30a) supporting said probe and placed in contact with said assembly of elements, wherein the probe (10) is contained in the plane of the reflector (30; 30a) in contact with the cavity or in the cavity in contact with the planar reflector, **characterised in that**
the structure designed on the principle of FPB materials has a periodicity in the direction perpendicular to the planar reflector,
this cavity or these cavities (21; 21a) constitute(s) a defect in this periodicity, which gives the assembly the characteristics of an FPB material with a defect in which the arrangement of the elements in said assembly ensures radiation, and spatial and frequency filtering of the electromagnetic waves produced or received by said probe, said filtering allowing in particular one or more operating frequencies (f) of the antenna within a frequency band gap.

2. Antenna according to claim 1, **characterised in that** said assembly (20) of elements has a periodicity with at least one dimension and at least one defect (21) in one of these dimensions, the remaining elements being arranged at a regular spacing in the other dimensions.

3. Antenna according to claim 1 or 2, **characterised in that** said assembly of elements (20) comprises a first material of a given permittivity, permeability and conductivity, forming at least one cavity (21; 21 a), and a structure (22) made up of two other materials (23, 24; 25, 26; 27, 28; 23a, 23b, 24a) which differ in their permittivity and/or permeability and/or conductivity, said structure having a triple periodicity in three distinct spatial directions.

4. Antenna according to claim 1 or 2, **characterised in that** said assembly of elements (20) comprises a material of a given permittivity, permeability and conductivity, forming at least one cavity (21; 21a), and a structure (22) made up of two materials (23, 24; 25, 26; 27, 28; 23a, 23b, 24a) which differ in their permittivity and/or permeability and/or conductivity, said structure having a double periodicity in two distinct spatial directions.

5. Antenna according to claim 3 or 4, **characterised in that** the structure (22) comprises metal bars arranged with a two- or three-dimensional periodicity.

6. Antenna according to claim 1 or 2, **characterised in that** said assembly of elements (20) comprises a material of a given permittivity, permeability and conductivity, forming at least one cavity (21; 21a) and a structure (22) made up of two materials (23, 24; 25, 26; 27, 28; 23a, 23b, 24a) which differ in their permittivity and/or permeability and/or conductivity, said structure having a single periodicity in one spatial direction.

7. Antenna according to claim 6, **characterised in that** said assembly of elements comprises a first flat layer of material (21a) of a given permittivity, permeability and conductivity, inside which is arranged the probe, said first layer being in contact with at least a succession of flat layers (23a, 23b, 24a) of materials differing in their permittivity and/or permeability and/or conductivity, arranged in a one-dimensional periodic pattern.

8. Antenna according to any one of claims 1 to 7, **characterised in that** it comprises a metal plate forming the planar reflector (30a) on which the probe (10; 10a) is arranged, said metal plate being in contact with a first flat layer of material (21 a) of a given permittivity, permeability and conductivity, the thickness e₁ of said first flat layer being given by the equation ${e}_{1} ∼ 0 , 5 ⁢ \frac{λ}{\sqrt{ϵ ⁢ r ⁢ μ ⁢ r}} ,$ said first layer itself being in contact with a succession of flat layers of materials (23a, 23b, 24a) differing in their permittivity and/or permeability and/or conductivity, the thickness e of each of said flat layers being given by the equation $e ∼ 0 , 25 ⁢ \frac{λ}{\sqrt{ϵ ⁢ r ⁢ μ ⁢ r}} ,$
where λ is the wavelength corresponding to the operating frequency (f) of the antenna desired by the user, εᵣ and µᵣ being, respectively, the relative permittivity and the relative permeability of the material of the flat layer in question.

9. Antenna according to any one of claims 1 to 8, **characterised in that** the probe of the antenna is by nature capable of generating linear or circular polarisation in the antenna, causing it to operate either by linear polarisation or by circular polarisation.

10. Antenna according to any one of claims 1 to 9, **characterised in that** the probe is inside the cavity (21).

11. Antenna according to any one of claims 1, 2, 6, 9 and 10, **characterised in that** the elements which make up the structure (22) are homogeneous coaxial cylinders surrounding the probe, the arrangement thus having radial periodicity, and **in that** the inner cylindrical element forms a cavity that receives said probe.

12. Antenna according to any one of claims 1, 2, 3, 4, 9 and 10, **characterised in that** the elements which make up the structure (22) are coaxial cylinders made of materials with a forbidden photon band having periodicity in two or three dimensions.

13. Antenna according to any one of claims 1 to 12, **characterised in that** at least one of the materials has dielectric and/or magnetic characteristics which are variable as a function of an external source such as an electrical or magnetic field, so as to make it possible to construct tuneable antennas.

14. Antenna according to any one of claims 1 to 7 and 9 to 13, **characterised in that** the assembly has a cavity or a juxtaposition of several cavities forming multiple periodicity defects which make it possible to widen the pass band of the antenna and/or create multiband antennas.

## Patentansprüche

1. Antenne, mindestens einen Erreger (10) umfassend, der in der Lage ist, elektrische Energie in elektromagnetische Energie umzuformen und umgekehrt, wobei die Antenne außerdem umfasst:
- eine Anordnung (20) von Elementen aus mindestens zwei Werkstoffen, die sich durch ihre Dielektrizitätskonstante und/oder ihre Permeabilität und/oder ihre Leitfähigkeit unterscheiden, wobei die Anordnung umfasst:
· eine nach dem Prinzip der photonischen Bandlückenmaterialien aufgebaute Konstruktion (22) und
· mindestens einen Hohlraum (21; 21a), der mit einem ebenen Reflektor und der genannten Konstruktion in Berührung ist,
wobei die Antenne den ebenen Reflektor elektromagnetischer Wellen (30; 30a) umfasst, der den genannten Erreger trägt und mit der genannten Anordnung von Elementen in Berührung steht, wobei sich der Erreger (10) in der Ebene des Reflektors (30; 30a) in Berührung mit dem Hohlraum oder im Hohlraum in Berührung mit dem ebenen Reflektor befindet, **dadurch gekennzeichnet, dass**
- die nach dem Prinzip der photonischen Bandlückenmaterialien aufgebaute Konstruktion eine Periodizität in der zur Reflektorebene orthogonalen Richtung aufweist,
- dieser Hohlraum/diese Hohlräume (21; 21a) eine Störung dieser Periodizität darstellt/darstellen, die der Anordnung das Verhalten eines photonischen Störstellen-Bandlückenmaterials verleiht, in dem die Disposition der Elemente in der genannten Anordnung die Abstrahlung und eine räumliche und Frequenz-Filterung der vom genannten Erreger erzeugten oder empfangenen elektromagnetischen Wellen sicherstellt, wobei die genannte Filterung insbesondere eine oder mehrere Betriebsfrequenzen (f) der Antenne innerhalb eines Frequenz-Sperrbandes zulässt.

2. Antenne nach Patentanspruch 1 , **dadurch gekennzeichnet, dass** die genannte Anordnung von Elementen (20) eine Periodizität in mindestens einer Dimension aufweist und mindestens eine Störstelle (21) in einer dieser Dimensionen, wobei die übrigen Elemente in den anderen Dimensionen mit einem regelmäßigen Schritt angeordnet sind.

3. Antenne nach Patentanspruch 1 oder 2, **dadurch gekennzeichnet, dass** die genannte Anordnung von Elementen (20) einen ersten Werkstoff mit einer gegebenen Dielektrizitätskonstante, Permeabilität und Leitfähigkeit umfasst, der mindestens einen Hohlraum (21 ; 21 a) bildet und eine Konstruktion (22), die aus zwei anderen Werkstoffen (23, 24; 25, 26; 27, 28; 23a, 23b, 24) besteht, die sich in ihrer Dielektrizitätskonstante und/oder ihrer Permeabilität und/oder ihrer Leitfähigkeit unterscheiden, wobei die genannte Konstruktion eine dreifache Periodizität in drei verschiedenen Raumrichtungen aufweist.

4. Antenne nach Patentanspruch 1 oder 2, **dadurch gekennzeichnet, dass** die genannte Anordnung von Elementen (20) einen Werkstoff mit einer gegebenen Dielektrizitätskonstante, Permeabilität und Leitfähigkeit umfasst, der mindestens einen Hohlraum (21; 21a) bildet und eine Konstruktion (22), die aus zwei Werkstoffen (23, 24; 25, 26; 27, 28; 23a, 23b, 24a) besteht, die sich in ihrer Dielektrizitätskonstante und/oder ihrer Permeabilität und/oder ihrer Leitfähigkeit unterscheiden, wobei die genannte Konstruktion eine doppelte Periodizität in zwei verschiedenen Raumrichtungen aufweist.

5. Antenne nach Patentanspruch 3 oder 4, **dadurch gekennzeichnet, dass** die genannte Konstruktion (22) Metallstäbe umfasst, die mit einer Periodizität in zwei oder drei Dimensionen angeordnet sind.

6. Antenne nach Patentanspruch 1 oder 2, **dadurch gekennzeichnet, dass** die genannte Anordnung von Elementen (20) einen Werkstoff mit einer gegebenen Dielektrizitätskonstante, Permeabilität und Leitfähigkeit umfasst, der mindestens einen Hohlraum (21; 21a) bildet und eine Konstruktion (22), die aus zwei Werkstoffen (23, 24; 25, 26; 27, 28; 23a, 23b, 24a) besteht, die sich in ihrer Dielektrizitätskonstante und/oder ihrer Permeabilität und/oder ihrer Leitfähigkeit unterscheiden, wobei die genannte Konstruktion eine einfache Periodizität in einer Raumrichtung aufweist.

7. Antenne nach Patentanspruch 6, **dadurch gekennzeichnet, dass** die genannte Anordnung von Elementen eine erste ebene Schicht aus Werkstoff (21a) mit einer gegebenen Dielektrizitätskonstante, Permeabilität und Leitfähigkeit umfasst, in dem der Erreger angeordnet ist, wobei die genannte erste Schicht mit mindestens einer Folge ebener Schichten (23a, 23b, 24a) von Werkstoffen in Berührung steht, die sich in ihrer Dielektrizitätskonstante und/oder ihrer Permeabilität und/oder ihrer Leitfähigkeit unterscheiden, die in einem eindimensional periodischen Muster angeordnet sind.

8. Antenne nach irgendeinem der Patentansprüche 1 bis 7, **dadurch gekennzeichnet, dass** sie eine Metallplatte aufweist, die einen ebenen Reflektor (30a) bildet, auf der der Erreger (10; 10a) angeordnet ist, wobei die genannte Metallplatte mit einer ersten ebenen Werkstoffschicht (21a) gegebener Dielektrizitätskonstante, Permeabilität und Leitfähigkeit in Berührung steht, wobei die Dicke e₁ der genannten ersten ebenen Schicht durch die Beziehung ${e}_{1} ∼ 0 , 5 ⁢ \frac{λ}{\sqrt{ϵ ⁢ r ⁢ μ ⁢ r}}$ angegeben wird, wobei die genannte erste Schicht ihrerseits mit einer Folge ebener Schichten von Werkstoffen (23a, 23b, 24a) in Berührung steht, die sich in ihrer Dielektrizitätskonstante und/oder ihrer Permeabilität und/oder ihrer Leitfähigkeit unterscheiden, wobei die Dicke e jeder dieser genannten ebenen Schichten durch die Beziehung $e ∼ 0 , 25 ⁢ \frac{λ}{\sqrt{ϵ ⁢ r ⁢ μ ⁢ r}}$ angegeben wird, worin λ die Wellenlänge ist, die der vom Benutzer gewünschten Betriebsfrequenz (f) der Antenne entspricht, εᵣ und µᵣ die relative Dielektrizitätskonstante bzw. die relative Permeabilität des Werkstoffes der betrachteten ebenen Schicht.

9. Antenne nach irgendeinem der Patentansprüche 1 bis 8, **dadurch gekennzeichnet, dass** der Erreger der Antenne derart beschaffen ist, dass er in der Lage ist, eine Linear- oder Kreispolarisierung in der Antenne zu bewirken, was zu deren Arbeit entweder in Linear- oder in Kreispolarisierung führt.

10. Antenne nach irgendeinem der Patentansprüche 1 bis 9, **dadurch gekennzeichnet, dass** sich der Erreger innerhalb des Hohlraumes (21) befindet.

11. Antenne nach irgendeinem der Patentansprüche 1, 2, 6, 9 und 10, **dadurch gekennzeichnet, dass** die die Konstruktion (22) bildenden Elemente homogene, koaxiale Zylinder sind, die den Erreger umgeben, so dass die Anordnung auf diese Weise eine radiale Periodizität aufweist, und **dadurch**, dass das innere zylindrische Element einen Hohlraum bildet, der den genannten Erreger aufnimmt.

12. Antenne nach irgendeinem der Patentansprüche 1, 2, 3, 4, 9 und 10, **dadurch gekennzeichnet, dass** die die Konstruktion (22) bildenden Elemente koaxiale Zylinder sind, die aus Werkstoffen mit photonischen Bandlücken bestehen, die eine Periodizität in zwei oder drei Dimensionen aufweisen.

13. Antenne nach irgendeinem der Patentansprüche 1 bis 12, **dadurch gekennzeichnet, dass** mindestens einer der Werkstoffe dielektrische und/oder magnetische Eigenschaften aufweist, die in Abhängigkeit von einer äußeren Quelle, wie etwa einem elektrischen oder magnetischen Feld, derart veränderlich sind, dass sie den Bau abstimmbarer Antennen erlauben.

14. Antenne nach irgendeinem der Patentansprüche 1 bis 7 und 9 bis 13, **dadurch gekennzeichnet, dass** die Anordnung einen Hohlraum oder eine Anreihung mehrerer Hohlräume aufweist, die mehrere Periodizitäts-Störstellen bilden, die erlauben, den Durchlassbereich der Antenne zu erweitern und/oder Mehrbandantennen zu bilden.
